# FASCICULE DE BREVET EUROPEEN

(11) **EP 0 477 118 B1**
(45) Date de publication et mention de la délivrance du brevet: **06.04.1994**
(21) Numéro de dépôt: 91470020.8
(22) Date de dépôt: 14.08.1991
(51) Int. Cl.: B22D 18/04

(54) **Installation de positionnement et de serrage de moules de fonderie**
Vorrichtung zum Positionieren und Klemmen von Giessformen
Device for positioning and clamping foundry moulds

(30) Priorité: 27.08.1990 FR 9010799
(43) Date de publication de la demande: 25.03.1992
(73) Titulaire: PONT-A-MOUSSON S.A., 54017 Nancy (FR)
(72) Inventeur: Boudot, Daniel, F-71100 Saint Remy (FR)
(74) Mandataire: Puit, Thierry

(56) Documents cités:
- EP-A- 0 061 532
- FR-A- 1 344 310
- FR-A- 2 295 808
- FR-A- 2 533 847
- GB-A- 726 355
- PATENT ABSTRACTS OF JAPAN vol. 8, no. 43 (M-279)(1480) 24 Février 1984 & JP-A-58 199 654 ( TOYOTA JIDOSHA K.K. ) 21 Novembre 1983

## Description

La présente invention est relative à une installation de positionnement et de serrage de moules de fonderie.

Plus particulièrement, elle est relative à une installation de positionnement et de serrage de moules de fonderie pour la coulée ascendante sous basse pression d'un alliage métallique sur un poste de coulée auprès d'un appareil de fusion d'alliage métallique.

L'installation est constituée, d'au moins un bâti porte moule borgne comprenant un puits de coulée ouvert vers le bas, d'un moyen de transfert en translation, d'au moins un vérin de suspension sensiblement vertical et d'au moins un vérin de serrage sensiblement vertical, le poste de coulée se situant sur le nez de coulée de l'appareil de fusion.

Une installation de ce type est divulguée dans le brevet GB-A- 726355. Elle correspond largement au préambule de la revendication principale.

Il est nécessaire de régler la hauteur de déplacement de moule. Il faut de plus, obtenir le serrage le plus efficace sans fuite de métal liquide.

Afin de conserver la même installation pour plusieurs coulées avec des moules différents, la présente invention propose une installation de serrage utilisable pour des moules de différentes dimensions. Les moules en sable borgnes comprennent chacun un puits de coulée ouvert vers le bas, alimenté via un nez de coulée relié à une poche de coulée d'alliage métallique, et des moyens pour appliquer la base du puits de coulée sur l'ouverture supérieure du nez de coulée, pouvant être de hauteurs différentes, selon les configurations.

Pour que l'installation soit de plus rapidement démontable, elle se caractérise en ce que le bâti comprend des taquets escamotables entre les positions ouverte et fermée et au moins un plateau porte-moule, la face d'appui des taquets en position fermée et la partie inférieure du plateau porte-moule sont dans un même plan horizontal.

De préférence, l'installation suivant l'invention, du type permettant la coulée répétitive dans lequel le moyen de transfert porte un organe de préhension et de suspension du bâti, est caractérisée en ce que l'organe de préhension et de suspension du bâti du moyen de transfert, comporte le vérin de suspension d'un plateau supérieur du bâti, et sur ce plateau, le vérin de serrage, la tête dirigée vers le bas est liée, libre en rotation, au moyen d'une rotule, à un plateau de serrage.

Suivant d'autres caractéristiques :
- les taquets sont rotatifs horizontaux ;
- le plateau supérieur du bâti, sensiblement horizontal, est lié fixement à au moins deux tiges de suspension du moule, qui descendent sensiblement verticalement, et qui comprennent chacune à leur extrémité inférieure un taquet tournant sensiblement horizontal, support de plateau porte-moule du moule. Chaque taquet est escamotable entre une position ouverte du bâti et une position fermée ou de prise sous la face inférieure de plateau porte-moule ;
- un moule est appliqué par sa face inférieure sur un nez de coulée, se caractérisant en ce qu'au poste de coulée, le moule est appliqué sur la face supérieure d'un dispositif intermédiaire d'usure de façon à assurer une étanchéité parfaite.

Dans le but de maintenir le plateau porte-moule horizontal, le bâti est guidé verticalement par au moins une tige verticale. De plus les taquets sont étalonnés de façon à ce que les faces d'appui forment un plan horizontal sur lequel vient se placer la plaque porte-moule. Ce plan est perpendiculaire à ladite tige verticale.

L'invention a encore pour objet une installation de positionnement et de serrage de moule de fonderie en sable borgne pour la coulée ascendante d'alliage métallique ; le moule en sable borgne comprenant un puits de coulée ouvert vers le bas alimenté, via un nez de coulée relié à une poche de coulée d'alliage métallique, et des moyens pour appliquer la base du puits de coulée sur l'ouverture supérieure du nez de coulée caractérisée en ce que l'installation est telle que définie ci-dessus.

Divers détails et avantages de l'invention apparaîtront à la lecture de la description qui va suivre, donnée à titre d'exemple non limitatif, en se référant au dessin annexé, dont la figure unique représente schématiquement une installation de fonderie conforme à l'invention.

L'installation représentée au dessin comprend un bâti 1 dans lequel est fixé un moule borgne 2 comprenant un puits de coulée 3 ouvert vers le bas. Elle est du type permettant la coulée répétitive et comprend en outre, un moyen de transfert horizontal 4 connu tel que, par exemple, du brevet FR-A 2 533 847, breveté par la Demanderesse. Le moyen de transfert porte, selon l'invention, un organe de préhension et de suspension du bâti. L'installation est destinée à positionner et serrer automatiquement de manière répétitive, un moule 2 sur un chenal de coulée ascendante 5.

Le bâti 1 comprend à sa partie supérieure un plateau 6, sensiblement horizontal et supposé rectangulaire. Le plateau supérieur 6 est lié fixement à quatre tiges 7 dont deux ne sont pas représentées, de suspension du moule, descendant verticalement, et comprenant chacune à leur extrémité inférieure un taquet horizontal rotatif 8, d'appui du plateau porte-moule 9 du moule 2 ; chaque taquet 8 étant escamotable entre une position ouverte du bâti 1 et une position fermée ou de prise sous la face inférieure 10 du plateau porte-moule 9 du moule 2. Le moule en sable borgne 2 est centré sur le plateau porte-moule 9 et serré entre ledit plateau 9 et la plaque de serrage supérieure 11 au moyen d'un vérin double effet 12 de serrage, dont la tête 13 dirigée vers le bas est liée, libre en rotation, par une rotule 14, à la plaque de serrage 11 du moule 2. Le corps 17 du vérin 12 est lié au plateau 6. La rotation permise par la rotule 14 rend possible l'utilisation de moule dont la face supérieure, représentée en traits pointillés mixtes, est dans un plan incliné par rapport au plan de la face inférieure. La face inférieure de la plaque supérieure 11 étant plus grande ou de même dimension que la face supérieure du moule 2.

Au poste de coulée, le moule 2 est appliqué sur la face supérieure d'un dispositif intermédiaire d'usure 15.

Le bâti 1 est déplacé en translation par le moyen de transfert 4. Le moyen de transfert 4 porte un organe de préhension et de suspension du bâti qui comporte un vérin à double effet 18 de suspension du plateau supérieur 6 du bâti 1. Le vérin 18 est dirigé vers le bas et sa tête 19 porte le bâti 1.

Pour préparer le positionnement, le moule 2 arrive par un moyen de convoyage à l'intérieur du bâti 2, les taquets étant en position ouverte.

On ramène les taquets 8 en position de prise. Le moule ne peut plus sortir du bâti 2. Les taquets sont réglés de façon à ce que leur face d'appui et la partie inférieure du plateau porte moule 9 soient maintenant dans le même plan horizontal. Le puits de coulée 3 du moule 2 s'ouvrant vers le bas débouche sur le vide.

Ensuite, le vérin de serrage 12 presse le moule 2 et le lie au bâti par serrage, le moule 2 n'ayant pas été déplacé par rapport au bâti 1.

Puis, le moyen de transfert en translation 4 place le bâti 1 contenant le moule 2 au-dessus de la goulotte d'alimentation 16.

Ensuite le vérin 18 descend le bâti 1 de façon à mettre le moule 2 en position de coulée.

Pendant toute la période de temps dans laquelle le moule 2 est maintenu en position de coulée, afin d'éviter que ledit moule 2 ne soit soulevé dans le bâti, ce qui provoquerait des fuites de métal liquide, le vérin de serrage 12 exerce une pression dirigée vers le bas, supérieure à la pression fournie par le(s) vérin(s) de suspension 18 pour le positionnement et le maintien du moule 2 sur le dispositif intermédiaire d'usure 15.

Après la coulée, les vérins 12 et 18 étant à double effet, toutes les opérations ci-dessus sont effectuées dans l'ordre inverse.

Puis, un autre moule arrive dans le bâti 1 pour la coulée suivante. La hauteur du deuxième moule peut être différente de celle du premier, la course du vérin 12 s'adaptant à la hauteur du moule.

## Revendications

1. Installation de positionnement et de serrage, rapidement démontable, de moule de fonderie (2) pour la coulée ascendante d'alliage métallique sur un poste de coulée auprès d'une poche de coulée d'un alliage métallique, ladite installation étant constituée d'au moins un bâti(1) porte-moule (2) comprenant un puits de coulée ouvert vers le bas, d'un moyen (4) de transfert en translation, d'au moins un vérin (18) de suspension sensiblement vertical, d'au moins un vérin (12) de serrage sensiblement vertical, le poste de coulée se situant sur le nez de coulée de l'appareil de fusion, caractérisée en ce que le bâti (1) comprend des taquets (8) escamotables entre les positions ouverte et fermée et au moins un plateau porte-moule (9), la face d'appui des taquets (8) en position fermée et la partie inférieure du plateau porte-moule (9) sont dans un même plan horizontal.

2. Installation suivant la revendication 1, caractérisée en ce que les taquets (8) sont rotatifs horizontaux.

3. Installation suivant la revendication 1 ou 2 du type permettant la coulée répétitive dans lequel le moyen de transfert porte un organe de préhension et de suspension du bâti, caractérisée en ce que l'organe de préhension et de suspension du bâti (1) du moyen de transfert (4) comporte le vérin (18) de suspension d'un plateau supérieur (6) du bâti (1), ce plateau (6) comportant le vérin (12) de serrage, la tête (13) dirigée vers le bas étant liée, libre en rotation, au moyen d'une rotule (14), à un plateau de serrage (11) du moule (2).

4. Installation suivant la revendication 3 comprenant un bâti suivant l'installation d'une des revendications précédentes, caractérisée en ce que le plateau (6) supérieur dudit bâti (1), sensiblement horizontal, est lié de manière fixe à au moins deux tiges (7) de suspension du moule, qui descendent sensiblement verticalement, et comprennent chacune à leur extrémité inférieure un taquet (8) horizontal, d'appui du plateau porte-moule (9) du moule (2), chaque taquet (8) étant escamotable entre une position ouverte du bâti (1) et une position fermée ou de prise sous la face inférieure (10) du porte-moule (9).

5. Installation suivant l'une des revendications précédentes du type dans lequel un moule est appliqué par sa face inférieure sur un nez de coulée, caractérisée en ce qu'au poste de coulée, le moule (2) est appliqué sur la face supérieure d'un dispositif intermédiaire d'usure (15).

6. Installation selon l'une des revendications précédentes supérieures caractérisée en ce que le vérin de serrage (12) exerce une pression dirigée vers le bas supérieure à la pression fournie par le(s) vérin(s) de suspension (18) pour le positionnement et le maintien du moule (2) sur le dispositif intermédiaire d'usure (15).

7. Installation suivant l'une des revendications 1, 2 ou 3, caractérisée en ce que le bâti (1) est guidé verticalement par au moins une tige verticale.

8. Installation de positionnement et de serrage de moules de fonderie en sable borgne pour la coulée ascendante d'alliage métallique, le moule en sable borgne comprenant un puits de coulée ouvert vers le bas alimenté via une goulotte de coulée reliée à une poche de coulée d'alliage métallique et des moyens pour appliquer la base du puits de coulée sur l'ouverture supérieure de la goulotte de coulée caractérisée en ce que l'installation est conforme à l'une quelconque des revendications précédentes.

## Patentansprüche

1. Rasch abbaubare Vorrichtung zum Positionieren und Klemmen von Gießformen (2) für den steigenden Guß von Metallegierungen an einer Gießeinrichtung bei einer Gießpfanne für Metallegierungen, wobei die genannte Vorrichtung aus mindestens einem Formhaltegestell (1) für die Form (2) mit einem nach unten offenen Gießschacht, aus einem Vorschub-Verfahrmittel (4), aus mindestens einem genau senkrechten Aufhängezylinder (18), aus mindestens einem genau senkrechten Klemmzylinder (12), besteht, wobei die Gießeinrichtung sich an dem Gießschnabel des Schmelzapparats befindet,
dadurch gekennzeichnet, daß das Gestell (1) Sperren (8), die zwischen der Öffnungs- und der Schließstellung hin- und hergeklappt werden können, sowie mindestens eine Formträgerplatte (9) aufweist, wobei sich die Auflagefläche der Sperren (8) in Schließstellung mit dem unteren Teil der Formträgerplatte (9) in derselben waagrechen Ebene befindet.

2. Vorrichtung nach Anspruch 1,
dadurch gekennzeichnet, daß die Sperren (8) waagrecht drehbar sind.

3. Vorrichtung nach Anspruch 1 oder 2 für mehrmaliges Giessen, bei der das Verfahrmittel ein Greif- und Aufhängeorgan für das Gestell hält,
dadurch gekennzeichnet, daß das Greif- und Aufhängeorgan des Verfahrmittels (4) für das Gestell (1) den Aufhängezylinder (18) für eine obere Platte (6) des Gestells (1) aufweist, wobei diese Platte (6) den Klemmzylinder (12) aufweist, dessen Kopf (13) nach unten gerichtet und mittels eines Kugelgelenks (14) frei drehbar mit einer Klemmplatte (11) der Form (2) verbunden ist.

4. Vorrichtung nach Anspruch 3, bestehend aus einem Gestell gemäß der Vorrichtung eines der vorhergehenden Ansprüche,
dadurch gekennzeichnet, daß die obere Platte (6) des genannten Gestells (1), die genau waagrecht ist, mit mindestens zwei Aufhängestangen (7) für die Form fest verbunden ist, die sich genau senkrecht nach unten erstrecken und jeweils an ihrem unteren Ende eine waagrechte Sperre (8) als Auflage für die Formträgerplatte (9) der Form (2) aufweisen, wobei jede Sperre (8) zwischen einer Öffnungsstellung des Gestells (1) und einer Schließstellung oder Eingriffsstellung unter der Unterseite (10) der Formträgerplatte (9) hin- und herklappbar ist.

5. Vorrichtung nach einem der vorhergehenden Ansprüche, bei der eine Form mit ihrer Unterseite auf einem Gießschnabel angeordnet wird,
dadurch gekennzeichnet, daß die Form (2) an der Gießeinrichtung auf der Oberseite einer zwischenliegenden Verschleißvorrichtung (15) angebracht wird.

6. Vorrichtung nach einem der vorhergehenden Ansprüche,
dadurch gekennzeichnet, daß der Klemmzylinder (12) einen nach unten gerichteten Druck ausübt, der größer ist als der Druck, den der (die) Aufhängezylinder (18) zum Positionieren und Festhalten der Form (2) auf der zwischenliegenden Verschleißvorrichtung (15) ausübt.

7. Vorrichtung nach einem der Ansprüche 1, 2 oder 3,
dadurch gekennzeichnet, daß das Gestell (1) durch mindestens eine senkrechte Stange senkrecht geführt wird.

8. Vorrichtung zum Positionieren und Klemmen von Blindsandgießformen für den steigenden Guß von Metallegierungen, wobei die Blindsandform einen nach unten offenen Gießschacht, der über einen mit einer Metallegierungs-Gießpfanne verbundenen Gießschnabel gespeist wird, sowie Mittel, um die Basis des Gießschachts auf der oberen Öffnung des Gießschnabels anzubringen, aufweist,
dadurch gekennzeichnet, daß die Vorrichtung einem der vorhergehenden Ansprüche entspricht.

## Claims

1. A rapidly dismantlable device for positioning and clamping foundry moulds (2) for the uphill casting of metal alloy at a casting station from a ladle of metal alloy, the said installation comprising at least one frame (1) holding the mould (2) comprising a casting well which is open at the bottom, means (4) for the lateral transfer of at least one substantially vertical suspension jack (18), at least one substantially vertical clamping jack (12), the casting unit being located on the spout of the melting device, characterised in that the frame (1) incorporates catches (8) which can be retracted between open and closed positions and at least one mould-bearing plate (9), the bearing face of the catches (8) in the closed position and the lower part of the mould-bearing plate (9) being in the same horizontal plane.

2. A device according to claim 1, characterised in that the catches (8) can rotate horizontally.

3. A device according to claim 1 or 2 of the type which permits repeated casting in which the transfer means incorporates a member for grasping and suspending the frame, characterised in that the grasping and suspending member for the frame (1) of the transfer means (4) incorporates the jack (18) suspending an upper plate (6) of the frame (1), this plate (6) incorporating the clamping jack (12), the downwardly directed head (13) being connected but free to rotate by means of a swivel joint (14) to a plate (11) securing the mould (2).

4. A device according to claim 3 comprising a frame in accordance with the device in any one of the foregoing claims, characterised in that the upper plate (6) of the said frame (1), which is substantially horizontal, is fixedly attached to at least two mould suspension rods (7) which descend substantially vertically and each incorporate at their lower end a horizontal catch (8), against which the mould-bearing plate (9) of the mould (2) bears, each catch (8) being capable of retraction between a position in which the frame (1) is open and a closed position or position engaging the lower side (10) of the mould-bearer (9).

5. A device according to any one of the foregoing claims of the type in which a mould is applied by its lower side to a casting spout, characterised in that at the casting station the mould (2) is applied to the upper face of an intermediate wearing device (15).

6. A device according to any one of the foregoing claims characterised in that the clamping jack (12) exerts a downward pressure which is greater than the pressure provided by the suspension jack(s) (18) to position and hold the mould (2) on the intermediate wearing device (15).

7. A device according to any one of claims 1, 2 or 3, characterised in that the frame (1) is guided vertically by at least one vertical rod.

8. A device for positioning and securing blind sand casting moulds for the uphill casting of metal alloy, the blind sand mould incorporating a casting well which is open at the base fed by a casting spout connected to a casting ladle for metal alloy and means to apply the base of the casting well to the upper opening of the casting spout characterised in that the device is in accordance with any one of the foregoing claims.
